# EUROPÄISCHE PATENTSCHRIFT

(11) **EP 0 374 288 B1**
(45) Veröffentlichungstag und Bekanntmachung des Hinweises auf die Patenterteilung: **12.10.1994**
(21) Anmeldenummer: 88121417.5
(22) Anmeldetag: 21.12.1988
(51) Int. Cl.: G05F 1/571, G05F 1/569

(54) **Integrierbare Schaltungsanordnung zur Rückstromverringerung bei einem invers betriebenen Transistor**
Integrated circuit diminishing the inverse current of an inversely polarized transistor
Circuit intégré diminuant le courant inverse d'un transistor polarisé inversement

(43) Veröffentlichungstag der Anmeldung: 27.06.1990
(73) Patentinhaber: SIEMENS AKTIENGESELLSCHAFT, 80333 München (DE)
(72) Erfinder: Schwertlein, Frank-Lothar, Dipl.-Ing. (FH), D-8000 München 19 (DE); Lenz, Michael, Ing. grad., D-8011 Zorneding (DE)

(56) Entgegenhaltungen:
- ELECTRONIC ENGINEERING. vol. 44, no. 535, September 1972, LONDON GB Seiten 61 -63; L.S. CORNISH: "TRANSIENT-TESTING VITAL TO AIRBORNE SYSTEMS RELIABILITY"
- PATENT ABSTRACTS OF JAPAN vol. 9, no. 44 (P-337)(1767) 23 Februar 1985,& JP-A-59 183419 (FUJITSU) 18 Oktober 1984,

## Beschreibung

Die vorliegende Erfindung betrifft eine Schaltungsanordnung nach dem Oberbegriff des Patentanspruchs 1.

Werden beispielsweise Verstärker oder Spannungsregler mit einer kapazitiven Last betrieben und bricht währenddessen die Versorgungsspannung zusammen, so ergibt sich für die Spannung am Ausgang ein wesentlich höherer Wert als für die Versorgungsspannung. Bei Spannungsreglern allgemein werden in der Regel die Ausgänge mit Glättungskondensatoren beschaltet, d.h. Spannungsregler werden üblicherweise mit kapazitiver Last betrieben. Beispielsweise bei einem Kurzschluß am Eingang eines Low-Dropout Spannungsreglers - hervorgerufen etwa durch Abschalten der Spannungsversorgung, an der weitere Verbraucher liegen - geht die Spannung am Eingang des Spannungsreglers gegen Null, während an dessen Ausgang die Spannung durch die Glättungskondensatoren zunächst noch aufrechterhalten wird. Es fließt dadurch ein der ursprünglichen Richtung entgegengesetzter Strom, auch Rückstrom genannt, welcher zu einer Funktionsbeeinträchtigung bis hin zur Zerstörung des Spannungsreglers führen kann, da der Ausgangstransistor des Spannungsreglers bei dieser Betriebsform, im folgenden als Inversbetrieb bezeichnet, vom Ausgang auf den Eingang des Spannungsreglers durchschaltet.

Aus Electronic Engineering, Vol. 44, No. 535, September 1972, London GB, Seiten 61-63 ist eine Maßnahme zum Schützen eines npn-Transistors angegeben. Aus ihr gehen jedoch keine Maßnahmen zur Rückstromverringerung bei einem invers betriebenen pnp-Transistor hervor. Weitere Schutzmaßnahmemöglichkeiten sind beispielsweise aus Patent abstract of Japan, Vol. 9, No. 44, (P-337) (1767), 23. Februar 1985 JP-A-59 183 419 bekannt.

Bei einem beispielsweise aus "Sanken New Products Informations, Low-Dropout Hybrid Voltage Regulator, Sanken Electric Company" bekannten Low-Dropout Spannungsregler wird als Schutz bei Inversbetrieb eine externe Diode zwischen Ausgang und Eingang des Spannungsreglers derart geschaltet, daß diese im Normalbetrieb sperrend und im Inversbetrieb leitend ist. Der Rückstrom wird somit ganz oder teilweise über die Diode geführt. Der Nachteil dabei ist jedoch, daß der Glättungskondensator ebenso wie beim Betrieb ohne Diode wiederum rasch entladen wird und deshalb die Spannung am Ausgang des Spannungsreglers schnell abfällt. Dies ist aber insbesondere bei Stromversorgungen von Mikrocomputersystemen unerwünscht.

Aufgabe der Erfindung ist es, eine Schaltungsanordnung anzugeben, welche den Rückstrom eines invers betriebenen Transistors mindestens verringert.

Die Aufgabe wird bei einer gattungsgemäßen Schaltungsanordnung durch die kennzeichnenden Merkmale des Patentanspruchs 1 gelöst. Weiterbildungen und Ausgestaltungen des Erfindungsgedankens sind in Unteransprüchen gekennzeichnet.

Vorteil der Erfindung ist es, daß durch das nahezu vollständige Sperren des Transistors im Inversbetrieb nur ein geringer Rückstrom fließt und der Transistor selbst vor Funktionsbeeinträchtigungen oder Zerstörung geschützt wird. Dies ist insbesondere bei der Anwendung als Ausgangstransistor eines Low-Dropout Spannungsreglers vorteilhaft, da die Spannung am Ausgang langsamer abfällt.

Die Erfindung wird nachfolgend anhand von den in den Figuren der Zeichnung dargestellten Ausführungsbeispielen näher erläutert, wobei gleiche Elemente mit gleichen Bezugszeichen versehen sind. Es zeigt:
- FIG 1: eine erste Ausführungsform einer erfindungsgemäßen Schaltungsanordnung;
- FIG 2: eine zweite, weitergebildete Ausführungsform einer erfindungsgemäßen Schaltungsanordnung mit höherer Spannungsfestigkeit;
- FIG 3: eine Weiterbildung der Ausführungsform nach FIG 2.

Das Ausführungsbeispiel gemäß FIG 1 zeigt eine übliche Ausgangsstufe eines Low-Dropout Spannungsreglers mit einem ersten Transistor 4 vom PNP-Typ, dessen Emitter mit einem ersten Potential 1 und dessen Kollektor mit einem zweiten Potential 2 beaufschlagt ist. Die Basis des ersten Transistors 4, dessen Basis-Emitter-Strecke parallel zu einem Widerstand 6 liegt, ist mit dem Kollektor eines zweiten Transistors 5 vom NPN-Typ, dessen Emitter auf Bezugspotential 0 geführt und an dessen Basis ein Steuerpotential 3 zur Ansteuerung im regulären Betriebsfall gelegt ist, verbunden. Erfindungsgemäß ist der Basis-Kollektor-Strecke des ersten Transistors 4 ein durch Zusammenschalten von Basis und Kollektor als Diode betriebener und im Inversbetrieb leitender Transistor 7 vom PNP-Typ parallel geschaltet.

FIG 2 zeigt das Ausführungsbeispiel nach FIG 1 dahingehend weitergebildet, daß der Kollektor eines dritten Transistors 20, dessen Emitter mit dem Kollektor und dessen Basis mit der Basis des ersten Transistors 4 verbunden ist, mit der Basis eines vierten Transistors 8 vom PNP-Typ, der emitterseitig an dem ersten Potential 1 und kollektorseitig an der Basis des ersten Transistors 4 liegt, sowie mit einem zweiten und dritten Widerstand 9, 10 verschaltet ist, wobei der erste Widerstand 6 und der als Diode betriebene Transistor 7 aus FIG 1 entfallen. Der zweite Widerstand 9 ist auf das erste Potential 1 und der dritte Widerstand 10 auf den Kollektor eines fünften Transistors 11 vom NPN-Typ geführt, dessen Emitter auf Bezugspotential O liegt und dessen Basis mit dem Ausgang eines Komparators 12 verbunden ist. Der invertierende Eingang des Komparators 12 ist mit dem ersten Potential 1 und der nichtinvertierende Eingang mit einem Referenzpotential 13 beaufschlagt.

In Figur 3 der Zeichnung ist das Ausführungsbeispiel nach Figur 2 um einen sechsten Transistor 14 vom PNP-Typ, einen siebten Transistor 15 vom PNP-Typ, einen achten Transistor 19 vom NPN-Typ sowie um einen vierten, fünften und sechsten Widerstand 16, 17, 18 erweitert. Der sechste Transistor 14, der emitterseitig an dem ersten Potential 1 und kollektorseitig an der Basis des ersten Transistors 4 liegt, ist über seine Basis zum einen mit einem auf Bezugspotential 0 führenden sechsten Widerstand 18 und zum anderen mit dem Kollektor des emitterseitig an dem ersten Potential 1 angeschlossenen siebten Transistors 15 verbunden. Die Basis des siebten Transistors 15 ist seinerseits mit einem auf das erste Potential 1 führenden vierten Widerstand 16 und mit einem an den Kollektor des achten Transistors 19 angeschlossenen fünften Widerstand 17 verschaltet. Darüber hinaus ist ein zusätzlicher Kollektor des dritten Transistors 20 ebenfalls mit der Basis des siebten Transistors 15 verbunden. Die Basis des emitterseitig auf Bezugspotential 0 liegenden achten Transistors 19 ist ebenso wie bereits die Basis des fünften Transistors 11 an den Ausgang des Komparators 12 angeschlossen.

Durch die Vorgabe des jeweiligen Leitungstyps bei den Transistoren in den Ausführungsbeispielen ergeben sich für das erste und zweite Potential 1, 2, das Referenzpotential 13, sowie das Ansteuerpotential 3 gegenüber dem Bezugspotential 0 jeweils positive Werte. Im regulären Betriebsfall weist dabei das erste Potential 1 einen höheren Wert auf als das zweite Potential 2.

Nachdem zuvor der prinzipielle Aufbau der in den Figuren der Zeichnung dargestellten Ausführungsbeispiele erläutert worden ist, sei nunmehr auf deren Wirkungsweise näher eingegangen.

Beim Inversbetrieb des ersten Transistors 4, wenn also das zweite Potential 2 größer ist als das erste Potential 1, wirkt der Kollektor als Inversemitter und der Emitter als Inverskollektor. Da aber gemäß FIG 1 die Basis des ersten Transistors 4 über den ersten Widerstand 6 mit dem Inverskollektor verbunden ist, wird der erste Transistor 4 invers durchgesteuert. Durch den als Diode betriebenen Transistor 7 wird jedoch der Basisstrom des ersten Transistors 4 soweit herabgesetzt, daß sich über die Inversstromverstärkung b₄ des ersten Transistors 4 eine Verringerung des Rückstromes I_{R} ergibt.

Zur Erhöhung der Spannungsfestigkeit des ersten Transistors 4 wird dieser, wie in FIG 2 gezeigt, bei einem zu hohen ersten Potential 1 durch den vierten Transistor 8 geklemmt. Die Ansteuerung des vierten Transistors 8 erfolgt durch eine Überwachungsschaltung mit dem Komparator 12, der das erste Potential 1 mit dem Referenzpotential 13 vergleicht und bei einer unzulässigen Erhöhung des ersten Potentials 1 über den fünften Transistor 11 in Verbindung mit dem zweiten und dritten Widerstand 9, 10 den vierten Transistor 8 durchschaltet.

Für den Fall, daß das zweite Potential 2 höher ist als das erste Potential 1, sind der erste Transistor 4 und der vierte Transistor 8 invers leitend. Für den Rückstrom I_{R} ergibt sich in Abhängigkeit vom Basisstrom I_{B8} des vierten Transistors 8 sowie von den Inversstromverstärkungen b₄, b₈ von erstem und viertem Transistor 4, 8 folgender Zusammenhang:${\text{I}}_{\text{R}} {\text{= I}}_{\text{B8}} \text{·(1 + b₄)·(1 + b₈)}$

Ohne Berücksichtigung des dritten Transistors 20 ist der Basisstrom I_{B4} des vierten Transistors 4 gleich dem Quotienten aus der Spannung über dem zweiten Widerstand 9 und dessen Widerstandswert. Durch Hinzufügen des dritten Transistors 20 in der gezeigten Weise ergibt sich ein um den Betrag des Kollektorstromes des dritten Transistors 20 geringerer Basisstrom I_{B8} für den vierten Transistor 8. Gemäß obiger Gleichung resultiert daraus ein geringerer Rückstrom I_{R}, da der erste Transistor 4 weniger stark ausgesteuert wird. Der Vorteil besteht nun darin, daß zwei sich bisher widersprechende Forderungen an einen Ausgangstransistor, nämlich höhere Spannungsfestigkeit im Normalbetrieb und geringerer Rückstrom bei Inversbetrieb, unter Beibehaltung seiner elektrischen Eigenschaften im Normalbetrieb bei einer erfindungsgemäßen Schaltungsanordnung erfüllt werden.

Das in FIG 3 dargestellte Ausführungsbeispiel enthält gegenüber FIG 2 eine zusätzliche Stufe mit sechstem Transistor 14, siebtem Transistor 15, achtem Transistor 17, sowie viertem, fünftem und sechstem Widerstand 16, 17, 18, welche im Normalbetrieb mittels des zwischen Emitter und Basis des ersten Transistors 4 liegenden sechsten Transistors 14 als aktiver Ausräumer wirkt, vergleichbar mit dem ersten Widerstand 6 aus FIG 1. Beim Auftreten eines zu hohen ersten Potentials 1 wird der sechste Transistor 14 durch den Komparator 12 und den nachfolgenden Schaltungsteil gesperrt, während der vierte Transistor 8, ebenfalls durch den Komparator 12 angesteuert, den ersten Transistor 4 klemmt. Dadurch wird der erste Transistor 4 gesperrt, was zum einen dessen Spannungsfestigkeit erhöht und zum anderen eine höhere Stromverstärkung für den Normalbetrieb zuläßt. Eine höhere Stromverstärkung wiederum verbessert den Wirkungsgrad der Schaltungsanordnung. Bei Inversbetrieb sind sowohl der erste Transistor 4 als auch der vierte Transistor 8, der dritte Transistor 5 und der sechste Transistor 14 weitgehend gesperrt, wodurch sich nur ein sehr geringer Rückstrom I_{R} ergibt. Der Vorteil dieser Ausgestaltung einer erfindungsgemäßen Schaltungsanordnung liegt also darin, daß neben einem geringen Rückstrom im Inversbetrieb eine erhöhte Spannungsfestigkeit bei höherem Wirkungsgrad im Normalbetrieb erzielt wird.

Zweckmäßigerweise wird in Ausgestaltung der Erfindung lediglich jeweils eine weitere Diffussionsstruktur für den bzw. die Kollektoren des dritten Transistors 20 in die Schaltungsanordnung eingebracht. Als Basis des dritten Transistors 20 ist die Basis des ersten Transistors 4 und als Emitter der Kollektor des dritten Transistors 20 vorgesehen. Das bringt den Vorteil eines niedrigen Schaltungsaufwandes und eines geringeren Platzbedarfes mit sich.

Abschließend sei bemerkt, daß die Überwachungsschaltung nicht nur auf eine Ausführungsform mit Komparator beschränkt ist. Beispielsweise eignen sich auch Schaltungen mit Zenerdioden und/oder nichtlinearen Spannungsteilern.

## Patentansprüche

1. Integrierbare Schaltungsanordnung mit einem ersten Transistor (4) vom p-Leitungstyp, dessen Emitter mit einem ersten Potential (1) und dessen Kollektor mit einem zweiten Potential (2) beaufschlagt ist, dessen Basis-Emitter-Strecke ein erster Widerstand (6) parallel geschaltet ist und dessen Basis zur Ansteuerung durch einen zweiten Transistor (5) des n-Leitungstyps vorgesehen ist,
**dadurch gekennzeichnet**, daß zur Rückstromverringerung für den Fall eines Inversbetriebs des ersten Transistors (4) zu dessen Basis-Kollektor-Strecke eine Diode (7) derart parallel geschaltet ist, daß diese bei Inversbetrieb leitend ist.

2. Schaltungsanordnung nach Anspruch 1, **dadurch gekennzeichnet**, daß ein mit seiner Emitter-Kollektor-Strecke der Emitter-Basis-Strecke des ersten Transistors (4) parallel geschalteter vierter Transistor (8) des einen Leitungstyps basisseitig mit einer Überwachungsschaltung (12, 13) direkt oder über weitere Schaltelemente derart verbunden ist, daß beim Auftreten eines unzulässig hohen ersten Potentials (1) der vierte Transistor (8) durchgesteuert wird und daß der Basis-Kollektor-Strecke des ersten Transistors (4) anstelle der Diode (7) die Basis-Emitter-Strecke eines dritten Transistors (20) des einen Leitungstyps parallel geschaltet ist, dessen Kollektor mit der Basis des vierten Transistors (8) verbunden ist.

3. Schaltungsanordnung nach Anspruch 2, **dadurch gekennzeichnet**, daß ein mit seiner Emitter-Kollektor-Strecke der Emitter-Basis-Strecke des ersten Transistors (4) parallel geschalteter weiterer Transistor (14) des einen Leitungstyps basisseitig direkt oder über weitere Schaltelemente mit der Überwachungsschaltung (12, 13) derart verbunden ist, daß der ansonsten in einem bestimmten Maße leitende weitere Transistor (14) beim Auftreten eines zu hohen ersten Potentials (1) gesperrt wird und daß ein weiterer Kollektor des dritten Transistors (20) direkt oder über weitere Schaltelemente mit der Basis des weiteren Transistors (14) derart verbunden ist, daß der ansonsten in einem bestimmten Maße leitende weitere Transistor (14) gesperrt wird.

4. Schaltungsanordnung nach einem der Ansprüche 1 bis 3, **dadurch gekennzeichnet**, daß für den dritten Transistor (7) die Basis des ersten Transistors (4) als Basis und der Kolektor des ersten Transistors (4) als Emitter zusammen mit jeweils einer weiteren Diffusionsstruktur als Kollektor bzw.Kollektoren vorgesehen sind.

## Claims

1. Integrable circuit arrangement having a first transistor (4) of the p-conduction type to whose emitter a first potential (1) is applied and to whose collector a second potential (2) is applied, in parallel with whose base/emitter path a first resistor (6) is connected and whose base is provided, for the purpose of drive, with a second transistor (5) of the n-conduction type, characterized in that, to reduce the reverse current in the case of inverse operation of the first transistor (4), a diode (7) is connected in parallel with its base/collector path in such a way that the latter is conducting during inverse operation.

2. Circuit arrangement according to Claim 1, characterized in that the base of a fourth transistor (8) of the one conduction type whose emitter/collector path is connected in parallel with the emitter/base path of the first transistor (4) is connected, directly or via further switching elements, to a monitoring circuit (12, 13) in such a way that, if an unacceptably high first potential (1) occurs, the fourth transistor (8) is turned on, and in that, instead of the diode (7), the base/emitter path of a third transistor (20) of the one conduction type is connected in parallel with the base/collector path of the first transistor (4), the collector of the third transistor (20) being connected to the base of the fourth transistor (8).

3. Circuit arrangement according to Claim 2, characterized in that the base of a further transistor (14) of the one conduction type whose emitter/collector path is connected in parallel with the emitter/base path of the first transistor (4) is connected, directly or via further switching elements, to the monitoring circuit (12, 13) in such a way that, if an unduly high first potential (1) occurs, the further transistor (14), which is otherwise conducting to a certain extent, is turned off, and in that a further collector of the third transistor (20) is connected, directly or via further switching elements, to the base of the further transistor (14) in such a way that the further transistor (14), which is otherwise conducting to a certain extent, is turned off.

4. Circuit arrangement according to one of Claims 1 to 3, characterized in that, for the third transistor (7) the base of the first transistor (4) is provided as base and the collector of the first transistor (4) as emitter, together with a further diffusion structure as collector or collectors in each case.

## Revendications

1. Montage intégrable comportant un premier transistor (4) possédant le type de conductivité p, dont l'émetteur est chargé par un premier potentiel (1) et dont le collecteur est chargé par un second potentiel (2), tandis qu'une première résistance (6) est branchée en parallèle avec sa voie base-émetteur et que sa base est destinée à être commandée par un second transistor (5) possédant le type de conductivité n,
caractérisé par le fait que pour réduire le courant de retour dans le cas d'un fonctionnement inverse du premier transistor (4), une diode (7) est branchée en parallèle avec la voie base-collecteur de ce transistor de telle sorte que cette diode est conductrice lors du fonctionnement inverse.

2. Montage suivant la revendication 1, caractérisé par le fait qu'un quatrième transistor (8) possédant un premier type de conductivité, dont la voie émetteur-collecteur est branchée en parallèle avec la voie émetteur-base du premier transistor 4, est relié, au niveau de sa base, directement ou par l'intermédiaire d'autres éléments de commutation, à un circuit de contrôle (12, 13) de telle sorte que, lors de l'apparition d'un premier potentiel élevé inadmissible (1), le quatrième transistor (8) est placé à l'état conducteur et qu'en parallèle avec la voie base-collecteur du premier transistor (4) est branchée, à la place de la diode (7), la voie base-émetteur d'un troisième transistor (20) possédant le premier type de conductivité et dont le collecteur est relié à la base du quatrième transistor (8).

3. Montage suivant la revendication 2, caractérisé par le fait qu'un autre transistor (14) possédant un premier type de conductivité, dont la voie émetteur-collecteur est branchée en parallèle avec la voie émetteur-base du premier transistor (4), est relié, au niveau de sa base, directement ou par l'intermédiaire d'éléments de commutation, au circuit de contrôle (12, 13), de sorte que, lors de l'apparition d'un premier potentiel trop élevé (1), l'autre transistor (14), qui sinon est conducteur à un degré déterminé, se bloque et qu'un autre collecteur du troisième transistor (20) est relié, directement ou par l'intermédiaire d'autres éléments de commutation, à la base de l'autre transistor (14) de telle sorte que l'autre transistor (14), qui sinon est conducteur à un degré déterminé, se bloque.

4. Montage suivant l'une des revendications 1 à 3, caractérisé par le fait que la base du premier transistor (4) est prévue en tant que base du troisième transistor (7) et que le collecteur du premier transistor (4) est prévu en tant qu'émetteur de ce troisième transistor, et ce conjointement avec respectivement une autre structure de diffusion en tant que collecteur(s).
